# EUROPÄISCHE PATENTSCHRIFT

(11) **EP 0 163 118 B1**
(45) Veröffentlichungstag und Bekanntmachung des Hinweises auf die Patenterteilung: **11.01.1989**
(21) Anmeldenummer: 85104954.4
(22) Anmeldetag: 24.04.1985
(51) Int. Cl.: B05B 5/02

(54) **Sprühvorrichtung zum Beschichten von Gegenständen mit Pulver**
Spray gun for the coating of objects with powder
Pistolet de pulvérisation pour le revêtement à poudre

(30) Priorität: 30.05.1984 DE 3420325
(43) Veröffentlichungstag der Anmeldung: 04.12.1985
(73) Patentinhaber: Ransburg-Gema AG, CH-9015 St. Gallen (CH)
(72) Erfinder: Talacko, Radovan, CH-9015 St. Gallen (CH)
(74) Vertreter: Vetter, Ewald Otto, Dipl.-Ing.

(56) Entgegenhaltungen:
- DE-A- 2 347 491
- DE-A- 2 938 806
- DE-A- 3 013 891
- FR-A- 2 559 076
- US-A- 4 090 666

## Beschreibung

Die Erfindung betrifft eine Sprühvorrichtung zum Beschichten von Gegenständen mit Pulver gemäß dem Oberbegriff von Patentanspruch 1.

Eine solche Sprühvorrichtung ist aus der US-A-4 090 666 bekannt. Bei ihr ist der Injektorauslaß durch einen zylindrischen Ringspalt zwischen einem Venturirohr und der zylindrischen Innenwand eines Rohrkörpers aus elektrisch isolierendem Material gebildet. Das Gas aus dem Injektorauslaß treibt Pulverteilchen eines Pulver-GasStromes, welcher aus einem axialen Kanal des Venturirohres in den Rohrkanal des Rohres strömt, gegen die Innenwand dieses Rohrkanals, um dadurch die elektrostatische Aufladung der Pulverteilchen durch Reibung an dieser Innenwand zu erhöhen. Bei einer Ausführungsform münden in den axialen Kanal des Venturirohres tangentiale Kanäle, um der Pulver-Gasströmung eine die Pulverteilchen radial nach außen treibende Wirbelbewegung zu geben. Bei einer anderen Ausführungsform befindet sich im Axialkanal des Venturirohres ein an seinem Ende verdickter Leitkörper, durch dessen Verdickung der Strömungsquerschnitt im axialen Kanal des Venturirohres verengt wird, so daß sich darin die Geschwindigkeit der Pulver-Gasströmung erhöht.

Aus der DE-A-3013 891 ist eine Sprühvorrichtung zum Beschichten von Gegenständen mit Pulver bekannt, welche einen Strömungskanal enthält, an dessen Wänden vorbeiströmende Pulverteilchen durch Reibung elektrisch aufgeladen werden. Axial im Strömungskanal befindet sich ein Leitkörper, welcher ebenfalls aus einem das Pulver durch Reibung elektrisch aufladenden Material besteht und welcher sich bis über eine stromabwärtige Abgabeöffnung hinaus erstreckt. Sein stromabwärtiges Ende ist verbreitert, so daß austretende Pulverteilchen aufprallen und zerstäubt werden. Die Zerstäubung wird noch verstärkt, indem Zerstäuberluft aus tangentialen Kanälen auf den aus dem Strömungskanal austretenden Pulverstrom trifft.

Durch die Erfindung soll die Aufgabe gelöst werden, auf einer kürzeren Strecke des Pulver-Gas-Zufuhrkanals eine stärkere elektrische Aufladung der Pulverteilchen zu erzielen.

Diese Aufgabe wird gemäß der Erfindung durch die kennzeichnenden Merkmale von Patentanspruch 1 gelöst.

Durch die Erfindung wird der Vorteil einer stärkeren elektrischen Aufladung auf kurzer Strecke erzielt.

Weitere Merkmale der Erfindung sind in den Unteransprüchen enthalten.

Durch die Erfindung wird folgende Wirkung erzielt : Der Gasstrom des Injektors saugt den Trägergas-Pulverstrom in Richtung zur Abgabeöffnung an und beschleunigt ihn in dieser Richtung auf eine höhere Geschwindigkeit. Durch den Leitkörper ist der Durchlaßquerschnitt des Zufuhrkanals verengt, so daß eine weitere Beschleunigung des Gas-Pulverstromes stattfindet. Die höhere Geschwindigkeit hat eine stärkere elektrische Aufladung der Pulverteilchen durch Reibung an der Kanalwand und an der Außenfläche des Leitkörpers zur Folge. Gleichzeitig erfolgt durch die Querschnittsverengung infolge des Leitkörpers eine stärkere Konzentration der Pulverteilchen, wodurch die Pulverteilchen mit größerer Kraft an der Pulverkanalwand und der Oberfläche des Leitkörpers entlanggleiten und sich elektrisch durch Reibung stärker aufladen. Ferner findet die elektrische Reibungsaufladung nicht nur an der Innenfläche der Zufuhrkanalwand, sondern auch an der nicht viel kleineren Oberfläche des Leitkörpers statt, so daß sich nahezu eine Verdoppelung der Reibungsfläche und damit auch eine wesentliche Steigerung der elektrischen Reibungsaufladung ergibt. Durch die Förderwirkung des Beschleunigungsgases und der Stauwirkung des Leitkörpers wird weniger Trägergas für die Förderung des Pulvers und damit auch weniger Energie benötigt. Ferner wirkt sich die geringere Menge an Trägergas günstig aus, sowohl auf die genannte elektrische Reibungsaufladung als auch auf die aus der Abgabeöffnung der Vorrichtung austretende Pulverwolke oder den austretenden Pulversprühstrahl und auf die Qualität der mit dem Pulver beschichteten Fläche, weil durch weniger Gas auch weniger Pulverteilchen vom Gegenstand abprallen.

Weitere Merkmale sind in den Unteransprüchen enthalten.

Eine Ausführungsform der Erfindung wird im folgenden mit Bezug auf die Zeichnung als Beispiel beschrieben. Darin zeigen

Figur 1 einen axialen Längsschnitt einer Sprühvorrichtung nach der Erfindung.

Die in der Zeichnung dargestellte Sprühvorrichtung zum Beschichten von Gegenständen mit Pulver enthält einen Zufuhrkanal 2 für das durch einen Trägergasstrom pneumatisch geförderte Pulver, eine Abgabeöffnung 4 am Ende des Zufuhrkanals 2, eine den Zufuhrkanal 2 bildende Kanalwand 6, welche auf einem Längsabschnitt durch ein Rohrstück 8 und stromabwärts davon aus einem das Pulver durch Reibung elektrisch aufladenden lsoliermaterialmantel 10 besteht, der sich bis zur Abgabeöffnung 4 erstreckt. Koaxial zum Zufuhrkanal 2 ist ein Injektor 12 zum Einbringen eines den Trägergas-Pulverstrom koaxial umgebenden und ihn durch Saugwirkung beschleunigenden Beschleunigungsgases angeordnet. Der Injektorauslaß 14 ist eine Ringspaltdüse, welche am stromabwärtigen Ende des Rohrstückes 8 zwischen diesem Rohrstück 8 und dem Isoliermaterialmantel 10 gebildet ist. Das Rohrstück 8 trennt den Zufuhrkanal 2 von einer ihn umgebenden Ringkammer 16. Der Außenumfang am stromabwärtigen Ende 18 des Rohres 8 ist kegelstumpfförmig in Strömungsrichtung so verjüngt, daß der Rand dieses stromabwärtigen Rohrendes in Form einer ringförmigen Schneide 20 spitz ausläuft. Dem kegelstumpfförmig verjüngten Endabschnitt 18 des Rohres 8 liegt mit kleinem Abstand ein kegelstumpfförmig trichterartiger Anfangsabschnitt 22 des Isoliermaterialmantels 10 gegenüber. Die beiden Teile 18 und 22 bilden zwischen sich den Ringspalt des als Ringspaltdüse ausgebildeten Injektorauslasses 14, welcher sich, in dem in der Zeichnung gezeigten Längschnitt, unter einem Winkel zwischen 15° und 90°, vorzugsweise unter einem Winkel von weniger als 45° zur Längsachse des Zufuhrkanals 2 erstreckt. Das Rohrstück 8 ist über eine elektrische Leitung 24 an ein elektrisches Potential angeschlossen, vorzugsweise an Erdpotential.

Im Zentrum des Zufuhrkanals 2 ist ein länglicher Leitkörper 26 axial angeordnet, der sich im wesentlichen über die Länge des Isoliermaterialmantels 10 von einer Stelle nahe beim stromabwärtigen Endabschnitt 18 des Rohrstückes 8 bis zur Abgabeöffnung 4 erstreckt und ebenso wie der 1soliermateriaimantel 10 aus einem elektrisch isolierendem Material besteht, welches an ihm entlangreibende Pulverteilchen durch Reibung elektrisch auflädt. Der stromaufwärtige Anfangsabschnitt 30 des Leitkörpers 26 ist stromaufwärts kegelförmig verjüngt. Die Kegelspitze 32 liegt zwischen der ringartigen Schneide 20 des Rohrstückes 8 und dem Winkel-Scheitelpunkt 34 des Ringschlitzes 14 des Injektorauslasses.

Das stromabwärtige Ende 38 des Leitkörpers 26 ist über die Abgabeöffnung 4 axial hinaus verlängert und an ihrem Ende mit einer radialen Ringschlitzdüse 40 zur Erzeugung eines im wesentlichen strahlenförmig radial ausströmenden Gasvorhanges 42 versehen. Der Gasvorhang 42 wirkt als « pneumatischer Prallkörper •, auf welchen das Gas-Pulvergemisch des Zufuhrkanals 2 auftrifft und zu einer Pulverwolke umgeformt wird, welche anschließend in Strömungsrichtung des Zufuhrkanals 2 auf einen zu beschichtenden Gegenstand weiterströmt. Die Zuführung des Gases für den Gasvorhang 42 erfolgt über einen zum Zufuhrkanal 2 in Gehäuseteilen 44 und 46 parallel verlaufenden Kanal 48, einen anschließend zwischen dem Gehäuseteil 46 und dem Isoliermaterialmantel 10 gebildeten Ringkanal 49, über Bohrungen 50 in Stegen 52, welche den Leitkörper 26 im Zufuhrkanal 2 halten, zu einer Axialbohrung 54 des Leitkörpers 26 und von dieser zur Ringschlitzdüse 40. Anstelle einer Ringschlitzdüse 40 zur Erzeugung eines Gasvorhanges 42 könnte auch ein an sich bekannter mechanischer Prallkörper vorgesehen sein.

Die Zufuhr des Beschleunigungsgases in die Ringkammer 16 erfolgt über einen weiteren Kanal 56 des Gehäuseteils 44. Durch diesen Gaskanal 56 ist auch die elektrische Leitung 24 für das Rohrstück 8 hindurchgeführt, welch letzteres aus einem elektrisch leitenden oder mindestens halbleitenden Material besteht.

Ob die Pulverteilchen positiv oder negativ durch Bildung von Anionen oder Kationen aufgeladen werden, hängt von der Art des Pulvermaterials und des darauf abgestimmten Materials des Isoliermaterialmantels 10 sowie des aus Isoliermaterial bestehenden Leitkörpers 26 ab. Die Ladungskonzentration an der inneren Mantelfläche steigt mit der entgegengesetzten elektrischen Aufladung der Pulverteilchen an und erreicht nach kurzer Zeit eine gewisse Sättigung, was eine weitere elektrische Aufladung der Pulverteilchen beeinträchtigt. Bei der erfindungsgemäßen Vorrichtung wandert die elektrische Aufladung des Isoliermaterialmantels 10 entgegen der Strömungsrichtung des Pulver-Gasstromes im Zufuhrkanal 2 stromaufwärts zur Schneide 20 und wird vom elektrisch leitenden Rohrstück 8 über dessen elektrische Leitung 24 abgeleitet. Dadurch wird die genannte Sättigung von Kationen oder Anionen zwischen dem Isoliermaterialmantel 10 und dem Leitkörper 26 vermieden, so daß fortlaufend eine maximal mögliche Reibungsaufladung der nachfolgenden Pulverteilchen stattfindet. Der Isoliermaterialmantel 10 kann aus mehreren Teilen bestehen.

Vorzugsweise ist auch der Leitkörper 26 über die elektrische Leitung 24 oder eine getrennte Leitung an ein entsprechendes elektrisches Potential, vorzugsweise an Erdpotential, angeschlossen. Gemäß der Zeichnung kann dieser Anschluß indirekt dadurch erfolgen, daß der Leitkörper 26 über Stifte 62, welche ihn im Zufuhrkanal 2 halten, mit dem Isoliermaterialmantel 10 verbunden ist.

## Patentansprüche

1. Sprühvorrichtung zum Beschichten von Gegenständen mit Pulver, mit einem Zufuhrkanal (2) für das durch einen Trägergasstrom pneumatisch geförderte Pulver, mit einer Abgabeöffnung (4) am Ende des Zufuhrkanals, mit einer den Zufuhrkanal (2) bildenden Kanalwand (44, 46, 6, 8, 10), welche auf einem Längsabschnitt durch ein Rohrstück (8) und stromabwärts davon aus einem das Pulver durch Reibung elektrisch aufladenden Isoliermaterialmantel (10) besteht, der sich bis in die Nähe der Abgabeöffnung (4) erstreckt, mit einem koaxial im Zufuhrkanal (2) angeordneten Injektor (12) zum Einbringen eines den Trägergas-Pulverstrom koaxial umgebenden und ihn durch Saugwirkung beschleunigenden Beschleunigungsgases unter einem bestimmten Winkel zurZufuhrkanalachse über einen Injektorauslaß (14) am stromabwärtigen Ende (18, 20) des Rohrstückes (8), und mit einem länglichen Leitkörper (26) axial im Zufuhrkanal (2), durch welchen der Pulverdurchlaßquerschnitt des Zufuhrkanals (2) von einer ausgefüllten Querschnittsform auf eine im Querschnitt ringartige Querschnittsform mit kleinerer Strömungsdurchtritts-Querschnittsfläche übergeht, dadurch gekennzeichnet, daß der Injektorauslaß (14) unter einem Winkel zwischen 15° und 90° zur Zufuhrkanalachse in den Zufuhrkanal (2) gerichtet ist, daß der Leitkörper (26) aus einem das Pulver durch Reibung elektrisch aufladenden Material besteht, daß der stromaufwärtige Anfang (32) des Leitkörpers (26) axial zwischen dem stromabwärtigen Ende (18, 20) des Rohrstückes (8) und dem Kegelscheitelpunkt (34) des Injektorauslasses (14) liegt, und daß sich dieser Leitkörper (26) mindestens bis in die Nähe der Abgabeöffnung (4) erstreckt.

2. Vorrichtung nach Anspruch 1, dadurch gekennzeichnet, daß der stromaufwärtige Anfangsabschnitt (30) des Leitkörpers (26) stromaufwärts kegelförmig verjüngt ist.

3. Vorrichtung nach Anspruch 1 oder 2, dadurch gekennzeichnet, daß der Leitkörper (26) an seinem stromabwärtigen Ende ein Ablenkelement (38, 40) zum Versprühen des Pulvers der Pulver-Gasströmung aufweist.

4. Vorrichtung nach einem der Ansprüche 1 bis 3, dadurch gekennzeichnet, daß der Injektor (12) eine den Zufuhrkanal (2) umgebende Ringkammer (16) aufweist, von welcher der Injektorauslaß (14) zum Zufuhrkanal (2) führt.

5. Vorrichtung nach Anspruch 4, dadurch gekennzeichnet, daß der Injektorauslaß eine Ringspaltdüse (14) ist, deren Ringspalt zwischen dem stromabwärtigen Endabschnitt (18) des Rohrstückes (8) und einem mit Abstand gegenüberliegenden Teil der Wand des Zufuhrkanals (2) gebildet ist, vorzugsweise einem trichterartigen Anfangsabschnitt (22) des Isoliermaterialmantels (10).

6. Vorrichtung nach einem der Ansprüche 1 bis 5, dadurch gekennzeichnet, daß das Rohrstück (8) aus elektrisch leitendem oder halbleitendem Material besteht und an eine elektrische Leitung (24) zum Anschluß an ein bestimmtes elektrisches Potential angeschlossen ist.

7. Vorrichtung nach Anspruch 6, dadurch gekennzeichnet, daß der stromabwärtige Endabschnitt (18) des Rohrstückes (8) in Form einer ringartigen Schneide (20) ausläuft.

## Claims

1. Spray gun for coating objects with powder, having a supply conduit (2) for the powder pneumatically conveyed by a carrier gas flow, having an outlet aperture (4) at the end of the supply conduit, having a conduit wall (44, 46, 6, 8, 10) forming the supply conduit (2), and said wall over a longitudinal section through a tubular piece (8) and downstream therefrom consists of a casing (10) of insulating material electrically charging the powder by friction and extending right into the vicinity of outlet aperture (4), having an injector (12) coaxially disposed in supply conduit (2) for introducing an acceleration gas coaxially surrounding the flow of carrier gas and powder and accelerating it by the effect of suction at a specific angle to the axis of the supply conduit via an injector outlet (14) at the downstream end (18, 20) of tubular piece (8), and having an oblong conductive body (26) axially in the supply conduit (2) through which the powder cross section of supply conduit (2) passes from a full cross sectional shape to an annular cross sectional shape with a smaller flow passage cross sectional area, characterised in that the injector outlet (14) is directed at an angle of between 15° and 90° to the axis of the supply conduit into supply conduit (2), in that the conductive body (26) consists of a material electrically charging the powder by friction, in that the upstream end (32) of conductive body (26) lies axially between the downstream end (18, 20) of tubular piece (8) and the conical vertex (34) of injector outlet (14), and in that this conductive body (26) extends at least into the vicinity of outlet aperture (4).

2. Spray gun according to Claim 1, characterised in that the upstream front section (30) of conductive body (26) tapers in the upstream direction.

3. Spray gun according to Claim 1 or 2, characterised in that conductive body (26) has a deflecting component (38, 40) for spraying the powder of the stream of powder and gas at its downstream end.

4. Spray gun according to one of Claims 1 to 3, characterised in that injector (12) has an annular chamber (16) surrounding supply conduit (2), from which injector outlet (14) leads to supply conduit (2).

5. Spray gun according to Claim 4, characterised in that the injector outlet is a slotted nozzle (14), the ring slot of which is formed between the downstream end section (18) of tubular piece (8) and a part of the wall of supply conduit (2) opposite thereto and at a distance therefrom, preferably a funnel-shaped front section (22) of the casing (10) of insulating material.

6. Spray gun according to one of Claims 1 to 5, characterised in that tubular piece (8) is made of electrically conductive or semi-conductive material and is connected to an electrical'line (24) for connection to a specific electrical potential.

7. Spray gun according to Claim 6, characterised in that the downstream end section (18) of tubular piece (8) issues in the form of an annular cutting edge (20).

## Revendications

1. Pistolet pour le revêtement d'objets à l'aide d'une poudre, comprenant un canal (2) d'amenée de la poudre charriée pneumatiquement par l'intermédiaire d'un flux de gaz sustentateur ; un orifice de délivrance (4) à l'extrémité du canal d'amenée ; une paroi (44,46,6,8,10) délimitant le canal d'amenée (2), formée par une pièce tubulaire (8) sur un tronçon longitudinal et constituée, en aval de cette pièce, par une enveloppe (10) en un matériau isolant qui charge la poudre électriquement, par frottement, et s'étend jusqu'à proximité de l'orifice de délivrance (4) ; un injecteur (12), disposé coaxialement dans le canal d'amenée (2), en vue de l'introduction selon un angle déterminé par rapport à l'axe du canal d'amenée, par l'intermédiaire d'une sortie d'injection (14) située à l'extrémité aval (18, 20) de la pièce tubulaire (8), d'un gaz accélérateur qui entoure coaxialement le flux de poudre et de gaz sustentateur, et accélère ce flux par effet d'aspiration ; et un corps directeur longiligne (26) qui occupe une position axiale dans le canal d'amenée (2), et par l'intermédiaire duquel la section de passage de la poudre, sur le canal d'amenée (2), passe d'une forme de section pleine à une forme de section annulaire en coupe transversale, avec une plus faible superficie de section d'écoulement, caractérisé par le fait que la sortie d'injection (14) est dirigée, vers le canal d'amenée (2), selon un angle de 15° à 90° par rapport à l'axe de ce canal d'amenée ; par le fait que le corps directeur (26) consiste en un matériau qui charge la poudre électriquement, par frottement ; par le fait que le début amont (32) du corps directeur (26) est intercalé, dans le sens axial, entre l'extrémité aval (18, 20) de la pièce tubulaire (8) et le sommet (34) du cône de la sortie d'injection (14) ; et par le fait que ce corps directeur (26) s'étend au moins jusqu'à proximité de l'orifice de délivrance (4).

2. Pistolet selon la revendication 1, caractérisé par le fait que le tronçon initial amont (30) du corps directeur (26) est rétréci coniquement vers l'amont.

3. Pistolet selon la revendication 1 ou 2, caractérisé par le fait que le corps directeur (26) présente, à son extrémité aval, un élément déflecteur (38, 40) en vue d'atomiser la poudre du flux de gaz et de poudre.

4. Pistolet selon l'une des revendications 1 à 3, caractérisé par le fait que l'injecteur (12) présente une chambre annulaire (16) qui entoure le canal d'amenée (2), et à partir de laquelle la sortie d'injection (14) gagne ce canal d'amenée (2).

5. Pistolet selon la revendication 4, caractérisé par le fait que la sortie d'injection est une buse (14) à interstice annulaire, dont l'interstice annulaire est formé entre le tronçon extrême aval (18) de la pièce tubulaire (8) et une partie de la paroi du canal d'amenée (2), située en vis-à-vis à distance, de préférence un tronçon initial infundibuliforme (22) de l'enveloppe (10) en un matériau isolant.

6. Pistolet selon l'une des revendications 1 à 5, caractérisé par le fait que la pièce tubulaire (8) consiste en un matériau électriquement conducteur ou semiconducteur, et est connectée à un conducteur électrique (24) en vue du raccordement à un potentiel électrique déterminé.

7. Pistolet selon la revendication 6, caractérisé par le fait que le tronçon extrême aval (18) de la pièce tubulaire (8) s'achève sous la forme d'un tranchant annulaire (20).
